# EUROPÄISCHE PATENTSCHRIFT

(11) **EP 1 866 211 B1**
(45) Veröffentlichungstag und Bekanntmachung des Hinweises auf die Patenterteilung: **30.07.2008**
(21) Anmeldenummer: 07727519.6
(22) Anmeldetag: 29.03.2007
(51) Int. Cl.: B65D 5/74

(54) **WIEDERVERSCHLIESSBARES AUSGIESSELEMENT FÜR IN KARTON/KUNSTSTOFF-VERBUNDPACKUNGEN ABGEFÜLLTE FLÜSSIGE LEBENSMITTEL**
RECLOSABLE POURING ELEMENT FOR LIQUID FOODSTUFFS CONTAINED IN COMPOSITE CARDBOARD/PLASTIC PACKAGING
ÉLÉMENT VERSEUR REFERMABLE POUR ALIMENTS LIQUIDES CONDITIONNÉS DANS DES EMBALLAGES COMPOSITES EN CARTON ET EN PLASTIQUE

(30) Priorität: 31.03.2006 DE 102006015524
(43) Veröffentlichungstag der Anmeldung: 19.12.2007
(73) Patentinhaber: SIG Technology Ltd., 8212 Neuhausen am Rheinfall (CH)
(72) Erfinder: BOLLI, Felix, 8222 Beringen (CH)
(74) Vertreter: Cohausz & Florack
(86) Internationale Anmeldenummer: PCT/EP2007/053047
(87) Internationale Veröffentlichungsnummer: WO 2007/113216

(56) Entgegenhaltungen:
- EP-A- 1 415 926
- EP-A1- 1 262 412

## Beschreibung

Die Erfindung betrifft ein wiederverschließbares Ausgießelement für in Karton/Kunststoff-Verbundpackungen abgefüllte flüssige Lebensmittel, bestehend aus einem einen umlaufenden Flansch und sowohl ein Innengewinde als auch ein Außengewinde aufweisenden Grundkörper, einem wenigstens eine Schneide od. dgl. sowie Durchbrüche aufweisenden Öffnungselement aufweisenden Öffnungselement und einem als Gewindekappe ausgeführten Schraubdeckel, wobei das Öffnungselement ein Außengewinde aufweist und im Inneren des Grundkörpers angeordnet ist und wobei das Öffnungselement so ausgebildet ist, dass es beim erstmaligen Betätigen des Schraubdeckels eine Öffnung in das unter dem Ausgießelement befindliche Packungsmaterial schneidet.

Wiederverschließbare Ausgießelemente für in Karton/Kunststoff-Verbundpackungen abgefüllte flüssige Lebensmittel sind aus der Praxis in vielerlei Ausführungen bekannt. Sie dienen einerseits zum erstmaligen Öffnen der Packungen und sind in der hier interessierenden Ausbildung von außen auf die bereits gefüllte und verschlossene Verpackung aufgebracht. Häufig weist dazu das Verpackungsmaterial im Bereich der - späteren - Ausgießöffnung eine Schwächungszone auf. Diese kann entweder als eine Perforation des Materials ausgebildet sein oder aber als eine Gießöffnung im Trägermaterial (Karton), welche beim Laminieren der inneren und äußeren Kunststoffschichten mit Kunststoff, meist Polyethylen, überspannt wird (EP 1 591 367 A1).

In jedem Fall ist es notwendig, dass zum erstmaligen Öffnen eine vom Benutzer aufgebrachte Schneidkraft so in einen Öffnungsvorgang umgesetzt wird, dass ein zuverlässiges Öffnen einer ausreichend großen Gießöffnung gewährleistet ist. Neben Ausgießelementen mit schwenkbaren Öffnungselementen haben sich insbesondere solche Ausgießelemente bewährt, die mit einem Schraubverschluss als Deckel versehen sind und wobei das erstmalige Abdrehen des Schraubverschlusses ein entsprechendes Eindrehen eines ringartig ausgebildeten Öffnungselementes in das Packungsmaterial bewirkt.

Ein solches Ausgießelement ist aus der EP 1 262 412 A1 vorbekannt. Es besteht aus einem einen umlaufenden Befestigungsflansch aufweisenden Grundkörper, einem darin angeordneten hohlzylinderförmigen Öffnungselement und einem Schraubdeckel, wobei die drei Einzelteile so aufeinander abgestimmt sind, dass beim erstmaligen Öffnen des Ausgießelementes mittels einer formschlüssigen Verbindung zwischen Schraubdeckel und Öffnungselement eine helixartige Bewegung des Öffnungselements und damit ein Herstellen einer Gießöffnung bewirkt.

Das bekannte Ausgießelement weist über den Umfang des Öffnungselements verteilt angeordnete Durchbrüche auf, die der besseren Belüftung dienen sollen, um ein "gluckerfreies" Ausgießen zu gestatten. Um dies zu erreichen, müssen sie - bei (mit der Packung) geschwenktem Ausgießelement - möglichst oberhalb des Produktspiegels angeordnet sein. Diese Anordnung erschwert jedoch ein vollständiges Entleeren des Packungsinhaltes. Das bekannte Ausgießelement muss also stets in einer vorgegebenen Ausrichtung auf das jeweilige Packungsformat aufgebracht werden.

Ein anderes Ausgießelement ist aus der DE 10 2004 040 928 A1 bekannt. Hier ist als Durchbruch eine Fensteröffnung vorgesehen, welche so angeordnet ist, dass sie zum Ausgießen in Deckung mit einer Öffnung im Schneidtubus gebracht wird, nachdem dieser das Packungsmaterial aufgeschnitten hat.

Ein anderes bekanntes Ausgießelement (EP 1 262 412 A1) weist im Öffnungstubus Öffnungen auf, welche dazu dienen, beim Ausgießen Luft in das Innere der Packung hineinzulassen. Diese werden zwar auch dazu geeignet sein, die Restentleerung zu verbessern, jedoch bleiben sie nach dem erstmaligen Öffnen gemeinsam mit dem Öffnungstubus in geöffneter Position.

Schließlich ist aus der WO 2004/000667 noch ein weiteres, dreiteiliges Ausgießelement bekannt, bei dem jedoch das Öffnungselement nicht schraubend bewegt wird. Der eigentliche Öffnungsvorgang geschieht hier durch eine Kombination einer Stech- mit einer Drehbewegung, also einer Überlagerung von einer axialen und einer radialen Bewegung. Dadurch, dass dieses bekannte Öffnungselement nicht über Durchbrüche verfügt, ist dies auch hinsichtlich der Restentleerung nicht optimiert.

Vom Format ist es jedoch abhängig, ob die Packungen vom Verbraucher auf einmal entleert werden, oder aber, wegen ihrer Größe, vor dem Wegwerfen noch einmal oder mehrmals wiederverschlossen werden. So werden einerseits kleine Packungsgrößen, beispielsweise Einheiten für Schulkinder, Sportler oder für den Verzehr im Auto mit einem Inhalt von 0,2 oder 0,25 1, als sog. "single-serve"-Anwendungen meist auf einmal entleert. Andererseits werden Packungen mit einem Inhalt von 1 oder 1,5 1 oder noch größere Einheiten in der Regel nach dem ersten Öffnen wieder verschlossen, um das Produkt vor Aromaverlust, Aufnahme von Fremdgerüchen etc. zu schützen. Hier sind die bekannten Ausgießelemente jedoch nicht universell genug.

Der Erfindung liegt daher die Aufgabe zugrunde, das eingangs gewähnte und zuvor näher beschriebene Ausgießelement so auszugestalten und weiterzubilden, dass es geeignet ist, für jedes Packungsformat eine optimale Rest-Entleerung sicherzustellen.

Gelöst wird diese Aufgabe bei einem Ausgießelement mit allen Merkmalen von Anspruch 1. Die Restentleerung wird dadurch erreicht, dass durch den Formschluss zwischen Schraubdeckel und Öffnungselement beim erstmaligen Öffnen das Öffnungselement in eine erste Position bewegt und beim wiederholten Öffnungsvorgang in die gegenüberliegende Position gedreht wird.

Wenn nachfolgend von ,Fensteröffnung' die Rede ist, so sollen darunter sämtliche geometrisch denkbaren Formen von Fensteröffnungen verstanden werden. Insbesondere auch solche Ausführungen, bei denen die Fensteröffnung nicht komplett von einem Rahmen umgeben ist, also beispielsweise auch eine Ausnehmung am unteren Rand des Öffnungselements.

Gemäß einer bevorzugten Lehre der Erfindung weist die Fensteröffnung eine im Wesentlichen rechteckige Form auf. Damit ist eine schnelle und zuverlässige Restentleerung gewährleistet.

Eine andere Ausgestaltung der Erfindung sieht vor, dass das Außengewinde des Öffnungselementes zwei ineinander greifende Gewindegänge aufweist. Diese Ausführung erlaubt eine relativ steile Ausbildung der Gewindegänge, so dass eine ausreichend große Kraft zum erstmaligen Einschneiden in das Packungsmaterial auf die Schneide des Öffnungselementes aufgebracht werden kann. Besonders bevorzugt umspannt jeder Gewindegang das Öffnungselement wenigstens 540° (1 ½ mal), so dass das Öffnungselement beim erstmaligen Aufschrauben des Schraubdeckels mehr als 360° gedreht werden kann.

In weiterer Ausgestaltung der Erfindung ist vorgesehen, dass das Außengewinde des Öffnungselements im unteren Abschnitt wenigstens in einem Bereich reduziert oder unterbrochen ist und dass das Innengewinde des Grundkörpers wenigstens in einem entsprechenden Bereich reduziert oder unterbrochen ist. Dadurch ist es möglich, den Zusammenbau von Öffnungselement und Grundkörper ohne Einpressen und Überpressen der Gewinde zu realisieren. Durch die entsprechenden Reduzierungen bzw. Unterbrechungen ist es nicht mehr notwendig, das Öffnungselement bei der Erstmontage in den Grundkörper einzuschrauben. Durch das bajonetteartige Eingreifen des Gewindes beim erstmaligen Betätigen des Schraubdeckels wird das Öffnungselement gedreht und bereits nach kurzer Drehung bewirkt der Formschluss der aufeinander abgestimmten Gewinde ein helixartiges Eindringen der Schneide des Öffnungselementes in das Packungsmaterial und damit ein Ausrichten der Fensteröffnung in die Stellung "single-serve".

Gemäß einer weiteren Lehre der Erfindung ist vorgesehen, dass das Außengewinde des Öffnungselementes an zwei gegenüberliegenden Bereichen reduziert oder unterbrochen ist. Auf diese Weise ist eine sehr gute Kräfteverteilung möglich, da das Öffnungselement im Inneren des Grundkörpers zuverlässig geführt wird. Zweckmäßigerweise weist auch der Grundkörper in seinem Inneren zwei diametral gegenüberliegende Gewindeabschnitte auf.

Nach einer weiteren Lehre der Erfindung ist das Außengewinde des Öffnungselements jeweils im unteren Gewindegang reduziert oder unterbrochen. Auf diese Weise wird erreicht, dass bereits nach einer kurzen Drehung des Schraubdeckels und damit des Öffnungselements ein Eingriff an vier unterschiedlichen Stellen der Gewinde stattfindet, so dass die notwendige Stech- und Schneidkraft aufgebracht werden kann.

Darüber hinaus sieht eine weitere Ausgestaltung der Erfindung vor, dass die wenigstens eine Schneide sowohl zum Einstechen in das Karton/Kunststoff-Verbundmaterial als auch zum Aufschneiden einer Gießöffnung geeignet ist. Bevorzugt ist die Schneide so ausgebildet, dass beim Hineindrehen ins Packungsmaterial die Schnittlänge zum Bilden der Gießöffnung kleiner ist als ein Vollkreis.

Durch eine entsprechend ausgeformte Schneide wird das herausgetrennte Packungsverbundstück nicht vollkommen vom übrigen Verbundmaterial abgelöst, sondern seitlich nach innen geschwenkt und dort durch das tubusartig in das Packungsinnere hineinragende Öffnungselement fixiert, so dass der gesamte lichte Querschnitt des Öffnungselements als Gießöffnung zur Verfügung steht. Es lässt sich entweder durch eine axiale Länge der Schneide realisieren, welche geringer ist als die axiale Länge eines Gewindeganges oder aber durch eine entsprechend nach innen gebogene Schneide, so dass der Radius des heraus getrennten Verbundmaterialstückes nicht gleich groß ist, sondern sich langsam vergrößert.

Nach einer anderen Ausbildung der Erfindung weist der Grundkörper im Inneren mehrere, jeweils diametral gegenüberliegende, Gewindeabschnitte auf. Die Anordnung dieser Gewindeabschnitte ist so gewählt, dass beim axialen Einsetzen des Öffnungselements die reduzierten oder unterbrochenen Bereiche der Gewindegänge des Öffnungselements an den im Inneren des Grundkörpers angeordneten Gewindeabschnitten vorbeibewegt werden können. Erst durch die Drehung des Öffnungselements mittels der Betätigung des Schraubdeckels greifen das Außengewinde des Öffnungselements und das Innengewinde des Grundkörpers ineinander.

Eine weitere Lehre der Erfindung sieht vor, dass im unteren Bereich des Grundkörpers wenigstens ein Endanschlag für das nach unten herausgedrehte Öffnungselement vorgesehen ist. Alternativ kann auch das bzw. jedes Außengewinde des Öffnungselements wenigstens einen Endanschlag aufweisen. Durch diese Endanschläge wird zuverlässig sichergestellt, dass das Öffnungselement nicht in das Packungsinnere gelangen kann.

Zur Bewegung des Öffnungselements im Grundkörper dienen mehrere im Inneren des Öffnungselements verteilt angeordnete Vorsprünge, welche einen hakenförmigen Querschnitt aufweisen. Entsprechend ist der Schraubdeckel so ausgebildet, dass in seinem Inneren wenigstens ein Mitnehmersteg vorgesehen ist, der sich von der Oberseite des Schraubdeckels ausgehend, konzentrisch gebogen nach unten erstreckt und auf diese Weise ratschenartig mit den Vorsprüngen im Inneren des Öffnungselements zusammenwirkt. Dadurch wird erreicht, dass das Öffnungselement jeweils nur beim Abschrauben des Schraubdeckels, also entgegen dem Uhrzeigersinn, gedreht wird. Ein erneutes Zuschrauben des Deckels bewirkt ein Abgleiten des wenigstens einen Mitnehmersteges nach innen, so dass das Öffnungselement in seiner jeweiligen Stellung verharrt.

Schließlich ist nach einer weiteren Lehre der Erfindung vorgesehen, dass der Schraubdeckel in montierter Stellung über als Sollbruchstellen dienende Materialbrücken mit dem Grundkörper verbunden ist. Dabei verlaufen die Materialbrücken bevorzugt zwischen dem Schraubdeckel und einer Montageplatte, die mit dem Flansch des Grundkörpers verbunden ist.

Die Erfindung wird nachfolgend anhand einer lediglich ein bevorzugtes Ausführungsbeispiel darstellenden Zeichnung näher erläutert. In der Zeichnung zeigen:
- Fig. 1: ein Ausführungsbeispiel des erfindungsgemäßen Ausgießelementes vor seiner Montage in perspektivischer Darstellung,
- Fig. 2: das fertig montierte Ausgießelement in perspektivischer Darstellung,
- Fig. 3: das Ausgießelement nach erstmaliger Öffnung des Schraubdeckels in perspektivischer Darstellung,
- Fig. 4: den Gegenstand aus Fig. 3 in perspektivischer Ansicht von schräg unten,
- Fig. 5: das Ausgießelement nach dem wiederholten Öffnen in perspektivischer Ansicht von schräg unten,
- Fig. 6: Grundkörper und Öffnungselement in Montagestellung, aufgeschnitten in perspektivischer Ansicht von unten,
- Fig. 7: den Gegenstand aus Fig. 6 nach dem wiederholten Öffnen, aufgeschnitten in perspektivischer Ansicht und
- Fig. 8 und 9: das erfindungsgemäße Ausgießelement, jeweils montiert auf eine kleinformatige "single-serve"-Packung und eine großformatige sog. "multi-serve"-Packung.

In Fig. 1 ist das erfindungsgemäße Ausgießelement als Explosionszeichnung dargestellt. Es besteht im Wesentlichen aus drei verschiedenen Teilen, nämlich einem Grundkörper 1, einem hohlzylinderförmigen Öffnungselement 2 und einem Schraubdeckel 3. Der Grundkörper 1 weist einen umlaufenden Flansch 4 und ein Innengewinde 5 auf, das später noch näher beschrieben wird.

Das Öffnungselement 2 verfügt über eine deutlich sichtbare erfindungsgemäße Fensteröffnung O auf einer Seite sowie in seinem Inneren über zwei diametral angeordnete hakenartige Vorsprünge 7, über die die zum Öffnen notwendige Drehkraft vom Schraubdeckel 3 auf das Öffnungselement 2 übertragen wird. Auf seiner äußeren Mantelfläche ist das Öffnungselement 2 mit einem Außengewinde 8 versehen, auf das gleichfalls noch näher eingegangen werden wird.

Im dargestellten und insoweit bevorzugten Ausführungsbeispiel ist das Außengewinde im unteren Abschnitt reduziert, wie Fig. 1 deutlich entnommen werden kann. Bevorzugt befinden sich die reduzierten Bereiche des Außengewindes 8 an zwei diametral gegenüberliegenden Bereichen 8F des Öffnungselements 2.

Am oberen Ende des Außengewindes 8, das im bevorzugten Ausführungsbeispiel aus zwei jeweils 180° versetzt ineinander greifenden Gewindegängen 8A und 8B besteht, befindet sich jeweils ein Endanschlag 9, der dafür sorgt, dass das mit der Fensteröffnung O versehene in das Packungsinnere hinein geschraubte Öffnungselement 2 nicht aus dem Grundkörper 1 herausfallen und ins Packungsinnere gelangen kann.

Ferner weist das Öffnungselement 2 an seinem unteren Ende eine Schneide 10 auf, wie besonders deutlich aus Fig. 4 zu entnehmen ist.

In Fig. 2 ist das erfindungsgemäße Ausgießelement perspektivisch in fertig montierter Stellung dargestellt. Es ist deutlich erkennbar, dass der Schraubdeckel 3 einstückig mit einer Montageplatte 11 verbunden ist, welche mit dem Grundkörper 1 form- oder kraftschlüssig in Verbindung steht.

Fig. 3 zeigt das Ausgießelement in gleicher Perspektive nach dem erstmaligen Abschrauben des Schraubdeckels 3. Beim Öffnen reißen Sollbruchstellen in den die Montageplatte 11 und den Schraubdeckel 3 verbindenden Materialbrücken 12, im dargestellten und insoweit bevorzugten Ausführungsbeispiel weist das Ausgießelement drei solche Materialbrücken 12 auf, wobei die zerstörten Materialbrücken 12' in den Fig. 3 bis 5 erkennbar sind.

Die Montageplatte 11 ist mit dem Flansch 4 des Grundkörpers 1 bevorzugt formschlüssig verbunden. Dazu sind im Flansch 4 zwei sich nach unten aufweitende Öffnungen 13 vorgesehen, in die zwei von der Montageplatte 11 nach unten ausgehende Verbindungszapfen 14 (vgl. Fig. 1) eingreifen und dort verstemmt werden, wie in Fig. 4 mit 14' angedeutet. Hier - nach der Erstöffnung - weist die Fensteröffnung O zur (nicht dargestellten) Montageplatte 11 hin.

Aus Fig. 4 geht ferner hervor, dass der Schraubdeckel 3 in seinem Inneren mit zwei konzentrischen Mitnehmerstegen 15 versehen ist, welche vom Deckel des Schraubdeckels 3 nach unten ragen und durch ihre gebogene konzentrische Stegform verwindungssteif Drehkräfte übertragen können, jedoch radial nach innen ausweichen können. Durch diese Ausgestaltung im Zusammenhang mit der hakenförmigen Ausgestaltung der Vorsprünge 7 im Inneren des Öffnungselements 2 wird erreicht, dass beim erstmaligen Öffnen das Öffnungselement 2 mit seiner Schneide 10 eine Öffnung in das unterhalb des Ausgießelementes befindliche Packungsmaterial schneidet. Jedoch werden beim Verschließen des Schraubdeckels 3 die Mitnehmerstege 15 durch die entsprechenden Schrägen der Vorsprünge 7 nach innen abgelenkt, so dass das Öffnungselement 2 nicht verdreht wird.

Beim abermaligen Öffnen greifen die Mitnehmerstege 15 durch ihre Länge jedoch wiederum hinter die hakenartigen Vorsprünge 7 und führen dazu, dass sich das Öffnungselement 2 noch etwas weiter in das Verpackungsmaterial hineinschraubt. Diese Stellung ist deutlich in Fig. 5 zu erkennen, wobei das Öffnungselement 2 noch einmal eine etwa 180°-Drehung vollzogen hat. Man erkennt deutlich, dass die Fensteröffnung O nun wieder von der (nicht dargestellten) Montageplatte 11 wegweist ("multi-serve"-Position).

In den Fig. 6 und 7 ist nun die Funktionsweise des Öffnens durch Schnittdarstellungen näher erläutert. In Fig. 6 ist erkennbar, dass auch der Grundkörper 1 in seinem Inneren am Ende des unteren Gewindeabschnitts 5B ebenfalls einen Endanschlag 16 aufweist, der mit den Endanschlägen 9 des Öffnungselements zusammenwirkt, wie in Fig. 7 ersichtlich. Auf diese Weise wird zuverlässig gewährleistet, dass sich das vom Schraubdeckel betätigte Öffnungselement 2 nicht vom Ausgießelement lösen und ins Packungsinnere fallen kann. Vielmehr verbleibt es in der Endstellung, wobei das von der Schneide 10 gebildete, jedoch nicht vollständig abgetrennte Verbundmaterialstück senkrecht nach unten abgewinkelt wird, so dass der vollständige lichte Querschnitt des Öffnungselements 2 zum Ausgießen zur Verfügung steht.

Schließlich zeigen die Fig. 8 und 9 noch die bevorzugten Anwendungsfälle für das erfindungsgemäße Ausgießelement:

In Fig. 8 ist das Ausgießelement mit nach unten gerichteter Montageplatte 11 auf einer (nicht näher bezeichneten) kleinformatigen Packung ("single-serve") angebracht. Hier weist die Fensteröffnung O auf die unterhalb des Ausgießstutzens angebrachte Montageplatte 11, zeigt also nach unten.

Dagegen ist in Fig. 9 das Ausgießelement mit nach hinten gerichteter Montageplatte 11 auf einer (nicht näehr bezeichneten) großformatigen Packung ("multi-serve") angeordnet, um die Öffnung des Grundkörpers 1 möglichst nah an die Packungskante heranzubringen. Nach dem zweiten Öffnungsvorgang weist die Fensteröffnung O von der unterhalb des Ausgießstutzens angebrachten Montageplatte 11 weg und zeigt beim Ausgießvorgang wiederum wunschgemäß nach unten in Richtung "Gießkante", um eine optimale Restentleerung zu gewährleisten.

## Patentansprüche

1. Wiederverschließbares Ausgießelement für in Karton/Kunststoff-Verbundpackungen abgefüllte flüssige Lebensmittel, bestehend aus einem einen umlaufenden Flansch (4) und sowohl ein Innengewinde (5) als auch ein Außengewinde (6) aufweisenden Grundkörper (1), einem wenigstens eine Schneide (10) od. dgl. sowie Durchbrüche aufweisenden Öffnungselement (2) und einem als Gewindekappe ausgeführten Schraubdeckel (3), wobei das Öffnungselement (2) ein Außengewinde (8) aufweist und im Inneren des Grundkörpers (1) angeordnet ist und wobei das Öffnungselement (2) so ausgebildet ist, dass es beim erstmaligen Betätigen des Schraubdeckels (3) eine Öffnung in das unter dem Ausgießelement befindliche Packungsmaterial schneidet, wobei als Durchbruch wenigstens eine Fensteröffnung (O) vorgesehen ist, **dadurch gekennzeichnet, dass** die wenigstens einer Fensteröffnung so angeordnet ist/sind, dass sie nach dem erstmaligen Öffnen zu einer Seite weist/weisen und nach dem Wiederverschließen und nochmaligem Öffnen zur Restentleerung der Verbundpackung zu der gegenüberliegenden Seite weist/weisen.

2. Ausgießelement nach Anspruch 1,
**dadurch gekennzeichnet, dass**
die Fensteröffnung (O) eine im Wesentlichen rechteckige Form aufweist.

3. Ausgießelement nach Anspruch 1 oder 2,
**dadurch gekennzeichnet, dass**
das Außengewinde (8) des Öffnungselements (2) zwei ineinander greifende Gewindegänge (8A, 8B) aufweist.

4. Ausgießelement nach Anspruch 3,
**dadurch gekennzeichnet, dass**
jeder Gewindegang (8A, 8B) das Öffnungselement (2) wenigstens 540° umspannt.

5. Ausgießelement nach einem der Ansprüche 1 bis 4,
**dadurch gekennzeichnet, dass**
das Außengewinde (8) des Öffnungselements (2) im unteren Abschnitt wenigstens in einem Bereich (8F) reduziert oder unterbrochen ist und dass das Innengewinde (5) des Grundkörpers (1) wenigstens in einem entsprechenden Bereich reduziert oder unterbrochen ist.

6. Ausgießelement nach Anspruch 5,
**dadurch gekennzeichnet, dass**
das Außengewinde (8) des Öffnungselementes (2) an zwei diametral gegenüberliegenden Bereichen (8F) reduziert oder unterbrochen ist.

7. Ausgießelement nach Anspruch 3 oder 4 und 5 oder 6,
**dadurch gekennzeichnet, dass**
das Außengewinde (8) des Öffnungselements (2) jeweils im unteren Gewindegang (8A, 8B) reduziert oder unterbrochen ist.

8. Ausgießelement nach einem der Ansprüche 1 bis 7,
**dadurch gekennzeichnet, dass**
jedes Außengewinde (8) des Öffnungselements (2) an seinem oberen Ende wenigstens einen Endanschlag (9) aufweist.

9. Ausgießelement nach einem der Ansprüche 1 bis 8,
**dadurch gekennzeichnet, dass**
die wenigstens eine Schneide (10) sowohl zum Einstechen in das Karton/Kunststoff-Verbundmaterial als auch zum Ausschneiden einer Gießöffnung geeignet ist.

10. Ausgießelement nach Anspruch 9,
**dadurch gekennzeichnet, dass**
die Schneide (10) so ausgebildet ist, dass beim Hineindrehen ins Packungsmaterial die Schnittlänge zum Bilden der Gießöffnung kleiner ist als ein Vollkreis.

11. Ausgießelement nach einem der Ansprüche 1 bis 10,
**dadurch gekennzeichnet, dass**
der Grundkörper (1) im Inneren mehrere, jeweils diametral gegenüberliegende, Gewindeabschnitte (5A, 5B) aufweist.

12. Ausgießelement nach einem der Ansprüche 1 bis 11,
**dadurch gekennzeichnet, dass**
im unteren Bereich des Grundkörpers (1) wenigstens ein Endanschlag (16) für das nach unten herausgeschraubte Öffnungselement (2) vorgesehen ist.

13. Ausgießelement nach einem der Ansprüche 1 bis 12,
**dadurch gekennzeichnet, dass**
das Öffnungselement (2) mehrere in seinem Inneren verteilt angeordnete Vorsprünge (7) aufweist.

14. Ausgießelement nach Anspruch 13,
**dadurch gekennzeichnet, dass**
der Schraubdeckel (3) in seinem Inneren wenigstens einen Mitnehmersteg (15) aufweist, der sich von der Oberseite des Schraubdeckels (3) ausgehend, konzentrisch gebogen nach unten erstreckt und ratschenartig mit den Vorsprüngen (7) zusammenwirkt.

15. Ausgießelement nach einem der Ansprüche 1 bis 14,
**dadurch gekennzeichnet, dass**
der Schraubdeckel (3) in montierter Stellung über als Sollbruchstellen dienende Materialbrücken (12) mit dem Grundkörper (1) verbunden ist.

16. Ausgießelement nach Anspruch 15,
**dadurch gekennzeichnet, dass**
die Materialbrücken (12) zwischen dem Schraubdeckel (3) und einer Montageplatte (11) verlaufen, und dass die Montageplatte (11) mit dem Flansch (4) des Grundkörpers (1) verbunden ist.

## Claims

1. Re-closable pouring element for liquid food packaged in cardboard/plastic composite packages, consisting of a base (1) encircled by a flange (4) and having both an inner thread (5) and an outer thread (6), an opening element (2) having at least one cutting edge (10) or the like as well as perforations and a screw cap (3) formed as a threaded lid, wherein the opening element (2) has an outer thread (8) and is arranged inside the base (1) and wherein the opening element (2) is formed so that when the cap (3) is operated for the first time it cuts an opening in the package material located under the pouring element, wherein there being provided as an aperture at least one window opening (o), **characterized in that** the at least one window opening (o) is/are arranged so that after opening for the first time it/they points/point to one side and after re-closing and repeated opening for emptying residues of the composite package points/point to the opposite side.

2. Pouring element according to claim 1, **characterized in that** the window opening (o) has a substantially rectangular shape.

3. Pouring element according to claim 1 or 2, **characterized in that** the outer thread (8) of the opening element (2) has two intermeshing threads (8A, 8B).

4. Pouring element according to claim 3, **characterized in that** each thread (8A, 8B) embraces the opening element (2) by at least 540°.

5. Pouring element according to any one of claims 1 to 4, **characterized in that** the outer thread (8) of the opening element (2) is reduced or interrupted in the lower section at least in one region (8F) and **in that** the inner thread (5) of the base (1) is reduced or interrupted at least in a corresponding region.

6. Pouring element according to claim 5, **characterized in that** the outer thread (8) of the opening element (2) is reduced or interrupted at two diametrically opposed regions (8F).

7. Pouring element according to claims 3 or 4 and 5 or 6, **characterized in that** the outer thread (8) of the opening element (2) is reduced or interrupted in each case in the lower thread (8A, 8B).

8. Pouring element according to any one of claims 1 to 7, **characterized in that** each outer thread (8) of the opening element (2) at its upper end has at least one limit stop (9).

9. Pouring element according to any one of claims 1 to 8, **characterized in that** the at least one cutting edge (10) is suitable both for piercing the cardboard/plastic composite material and for cutting out an opening for pouring.

10. Pouring element according to claim 9, **characterized in that** the cutting edge (10) is formed so that when turning into the package material, the cut length for forming the opening for pouring is less than a complete circle.

11. Pouring element according to any one of claims 1 to 10, **characterized in that** the base (1) has a plurality of, in each case diametrically opposed, threaded sections (5A, 5B) in the interior.

12. Pouring element according to any one of claims 1 to 11, **characterized in that** at least one limit stop (16) is provided in the lower region of the base (1) for the opening element (2) which is unscrewed downwards.

13. Pouring element according to any one of claims 1 to 12, **characterized in that** the opening element (2) has a plurality of projections (7) distributed over its interior.

14. Pouring element according to claim 13, **characterized in that** the screw cap (3) has in its interior at least one driving bar (15), which extends running from the top side of the screw cap (3) bent concentrically downwards and interacts in a ratchet-like manner with the projections (7).

15. Pouring element according to any one of claims 1 to 14, **characterized in that** the screw cap (3) in the fitted position is connected to the base (1) by material bridges (12) serving as predetermined breaking points.

16. Pouring element according to claim 15, **characterized in that** the material bridges (12) run between the screw cap (3) and a mounting plate (11), and **in that** the mounting plate (11) is connected to the flange (4) of the base (1).

## Revendications

1. Elément verseur refermable pour produits alimentaires liquides placés dans des emballages composites en carton et matière synthétique, lequel élément est constitué d'une bride périphérique (4) et d'un corps de base (1) qui présente à la fois un filet intérieur (5) et un filet extérieur (6), d'au moins un élément d'ouverture (2) qui présente une lame (10) ou similaire ainsi que des perforations, et d'un couvercle fileté (3) réalisé sous la forme d'un capuchon fileté, l'élément d'ouverture (2) présentant un filet extérieur (8) et étant disposé à l'intérieur du corps de base (1), l'élément d'ouverture (2) étant configuré de telle sorte que lorsque le couvercle fileté (3) est actionné pour la première fois, il découpe une ouverture dans le matériau d'emballage en dessous de l'élément verseur, au moins une ouverture de fenêtre (O) étant prévue comme perforation, **caractérisé en ce que**
la ou les ouvertures de fenêtre sont disposées de telle sorte qu'elles soient tournées vers un côté après la première ouverture, et qu'elles soient tournées vers le côté opposé après refermeture et nouvelle ouverture pour vider le reste de produit contenu dans l'emballage composite.

2. Elément verseur selon la revendication 1, **caractérisé en ce que** l'ouverture de fenêtre (O) présente une forme essentiellement rectangulaire.

3. Elément verseur selon les revendications 1 ou 2, **caractérisé en ce que** le filet extérieur (8) de l'élément d'ouverture (2) présente deux pas de filets (8A, 8B) qui s'engagent l'un dans l'autre.

4. Elément verseur selon la revendication 3, **caractérisé en ce que** chaque pas de filet (8A, 8B) entoure l'élément d'ouverture (2) sur au moins 540°.

5. Elément verseur selon l'une des revendications 1 à 4, **caractérisé en ce que** le fil extérieur (8) de l'élément d'ouverture (2) est réduit ou interrompu au moins dans une zone (8F) de sa partie inférieure et **en ce que** le filet intérieur (5) du corps de base (1) est réduit ou interrompu au moins dans une zone qui correspond à la première.

6. Elément verseur selon la revendication 5, **caractérisé en ce que** le filet extérieur (8) de l'élément d'ouverture (2) est réduit ou interrompu en deux zones (8F) diamétralement opposées.

7. Elément verseur selon les revendications 3 ou 4 et 5 ou 6, **caractérisé en ce que** le filet extérieur (8) de l'élément d'ouverture (2) est réduit ou interrompu dans la partie inférieure des pas (8A, 8B) de filet.

8. Elément verseur selon l'une des revendications 1 à 7, **caractérisé en ce que** chaque filet extérieur (8) de l'élément d'ouverture (2) présente au moins une butée d'extrémité (9) à son extrémité supérieure.

9. Elément verseur selon l'une des revendications 1 à 8, **caractérisé en ce que** la ou les lames (10) conviennent à la fois pour perforer le matériau composite de carton et de matière synthétique et pour découper une ouverture de versage.

10. Elément verseur selon la revendication 9, **caractérisé en ce que** la lame (10) est configurée de telle sorte que lorsqu'elle est vissée dans le matériau d'emballage, la longueur de la découpe qui forme l'ouverture de versage est plus courte que celle d'un cercle complet.

11. Elément verseur selon l'une des revendications 1 à 10, **caractérisé en ce que** le corps de base (1) présente à l'intérieur plusieurs parties filetées (5A, 5B) diamétralement opposées.

12. Elément verseur selon l'une des revendications 1 à 11, **caractérisé en ce qu'** au moins une buttée d'extrémité (16) pour l'élément d'ouverture (2) dévissé vers le bas est prévue dans la partie inférieure du corps de base (1).

13. Elément verseur selon l'une des revendications 1 à 12, **caractérisé en ce que** l'élément d'ouverture (2) présente plusieurs saillies (7) réparties sur son côté intérieur.

14. Elément verseur selon la revendication 13, **caractérisé en ce que** le couvercle fileté (3) présente à l'intérieur au moins une nervure d'entraînement (15) qui, partant du côté supérieur du couvercle fileté (3), s'étend vers le bas en étant courbé concentriquement et coopère par encliquetage avec les saillies (7).

15. Elément verseur selon l'une des revendications 1 à 14, **caractérisé en ce que** le couvercle fileté (3) est en position montée, il est relié au corps de base (1) par des ponts de matériau (12) qui servent d'emplacements de rupture préférentielle.

16. Elément verseur selon la revendication 15, **caractérisé en ce que** les ponts de matériau (12) s'étendent entre le couvercle fileté (3) et une plaque de montage (11) et **en ce que** la plaque de montage (11) est reliée à la bride (4) du corps de base (1).
